# EUROPÄISCHE PATENTSCHRIFT

(11) **EP 1 123 447 B1**
(45) Veröffentlichungstag und Bekanntmachung des Hinweises auf die Patenterteilung: **12.06.2002**
(21) Anmeldenummer: 99953763.2
(22) Anmeldetag: 09.10.1999
(51) Int. Cl.: E02D 27/36, E02D 27/14, E01B 2/00

(54) **GRÜNDUNGSBAUWERK AUF GERING TRAGFÄHIGEM BAUGRUND**
FOUNDATION WORK ERECTED ON A SOIL WITH INFERIOR STABILITY
STRUCTURE DE FONDATION SITUEE SUR UN SOL FAIBLEMENT RESISTANT

(30) Priorität: 22.10.1998 DE 19848846
(43) Veröffentlichungstag der Anmeldung: 16.08.2001
(73) Patentinhaber: Huesker Synthetic GmbH & Co., 48712 Gescher (DE)
(72) Erfinder: ALEXIEW, Dimiter, D-48712 Gescher (DE)
(74) Vertreter: Freischem, Stephan, Dipl.-Ing.
(86) Internationale Anmeldenummer: EP9907584
(87) Internationale Veröffentlichungsnummer: WO0024973

(56) Entgegenhaltungen:
- DE-A- 4 407 747
- PATENT ABSTRACTS OF JAPAN vol. 1996, no. 12, 26. Dezember 1996 (1996-12-26) & JP 08 218391 A (KAJIMA CORP), 27. August 1996 (1996-08-27)
- PATENT ABSTRACTS OF JAPAN vol. 015, no. 025 (M-1071), 21. Januar 1991 (1991-01-21) & JP 02 269216 A (TOYOBO CO LTD), 2. November 1990 (1990-11-02)
- PATENT ABSTRACTS OF JAPAN vol. 017, no. 379 (M-1447), 16. Juli 1993 (1993-07-16) & JP 05 065716 A (ASAHI CHEM IND CO LTD;OTHERS: 01), 19. März 1993 (1993-03-19)
- PATENT ABSTRACTS OF JAPAN vol. 008, no. 140 (M-305), 29. Juni 1984 (1984-06-29) & JP 59 038429 A (HASEGAWA KOUMUTEN:KK;OTHERS: 01), 2. März 1984 (1984-03-02)

## Beschreibung

Die Erfindung bezieht sich auf ein Gründungsbauwerk auf gering tragfähigem Baugrund, bei dem zur Übertragung von Lasten in dem tiefliegenden, tragfähigen Baugrund in regelmäßigen Abständen Säulen angeordnet sind, die den gering tragfähigen Baugrund mit ihren Köpfen überragen und über die Köpfe der Säulen eine Geokunststoffbewehrung verlegt ist, die mit einer Aufschüttung belastet ist.

Gründungsbauwerke dieser Art sind bekannt aus dem Buch: "Geotextiles" von N. W. M. John, 1987, Verlag Blackie Glasgow and London.

Bei den bekannten Gründungsbauwerken ist über den Köpfen der Säulen oder Pfähle eine ebene, im wesentlichen horizontale Geokunststoffbewehrung verlegt. Die Säulen oder Gründungspfähle können Betonsäulen sein oder auch Mörtelsäulen, Stopfsäulen, Schottersäulen oder dergleichen. Es ist auch bekannt, auf den Säulen sogenannte Kopfplatten anzuordnen, um die lichte Spannweite der Geokunststoffbewehrung zu reduzieren. Die vollflächig und eben bzw. flach eingebaute Geokunststoffbewehrung wird beim Ausbau des Gründungsbauwerkes und der Verdichtung der Aufschüttung so belastet, daß sie zwischen den Säulen oder den Kopfplatten unter Nachgeben des gering tragfähigen Baugrundes durchhängt. Die auf die Geokunststoffbewehrung einwirkenden Kräfte setzen sich in der Bewehrung in große Zugkräfte um, die eine Dehnung der Geokunststoffbewehrung bewirken. Dabei stellt sich ein Gleichgewichtszustand ein infolge des Zusammenspiels von Belastung, Dehnung, Durchhang, Zugkraft oder Membrantragwirkung und einer etwaigen Gegenpressung des Baugrundes.

Die Druckschrift DE 44 07 747 A1 beschreibt ein Gründungsbauwerk der eingangs genannten Art für den Gleisbau, bei dem zusätzlich die Köpfe der Säulen eine Querschnittsfläche aufweisen, welche die Querschnittsfläche der Säulen allseitig überragt.

Der Erfindung liegt die Aufgabe zugrunde, ein Gründungsbauwerk zu schaffen, bei dem die Belastbarkeit der Geokunststoffbewehrung bei gleichen Rahmenbedingungen vergrößert ist bzw. die Bewehrung effizienter wirkt.

Diese Aufgabe wird erfindungsgemäß dadurch gelöst, daß die Köpfe der Säulen von gewölbten Kappen gebildet sind, deren Dicke von ihrer Mitte zum Rand hin stetig abnimmt und über diese gewölbten Kappen eine flexible Geokunststoffbewehrung so verlegt ist, daß sie dabei den Aufwölbungen im Bereich der Kappen und den Einmuldungen zwischen den Kappen folgt und dies bereits im Verlegezustand, also vor der Mobilisierung von Zugkräften durch Aufschüttung von Boden.

Die der Erfindung zugrunde liegende Aufgabe kann aber auch dadurch gelöst werden, daß auf mindestens je zwei in regelmäßigen Abständen und parallelen Reihen angeordneten Säulen ein gewölbter Riegel aufgesetzt ist, dessen Dicke von der Mittellinie zu den beiden Rändern des Riegels hin stetig abnimmt und daß über diese im Abstand voneinander um parallel zueinander angeordnete Riegel eine flexible Geokunststoffbewehrung so verlegt wird, daß sie dabei den Aufwölbungen im Bereich der Riegel und den Einmuldungen zwischen den Riegeln folgt.

Schon vor dem Verlegen der Geokunststoffbewehrung entstehen durch das Aufsetzen der gewölbten Kappen oder der gewölbten Riegel, deren Unterseite sich etwa in Höhe des gering tragfähigen Baugrundes befindet, zwischen den Kappen oder Riegeln Einmuldungen bzw. Täler, in die sich die flexible Geokunststoffbewehrung zwanglos hineinlegt.

Die gewölbten Kappen oder Riegel haben eine größte Höhe von 15 bis 50 cm über ihrer Unterseite. Die vorgefertigten Kappen oder Riegel können vorzugsweise aus Beton, Stahlbeton, Kunststoff oder auch Gußeisen bestehen. Auch können die Kappen oder Riegel als Stahlblech-Beton-Verbundkörper ausgebildet sein, wobei eine gewölbte Stahlblechkalotte oder eine gewölbte Stahlblechschale als Formwand für den einzufüllende Beton dient. Die Stahlblechkalotten und die Stahlblechschalen sind mit in den mit Beton auszufüllenden Hohlraum ragende Ausstanzungen, Anschweißungen, Prägungen oder dergleichen versehen, um einen zuverlässigen Verbund mit dem einzufüllenden Beton zu gewährleisten. Die Kappen können auch aus hochfesten geschlossenen textilen Hüllen gebildet werden, die vorzugsweise mit Sand oder Beton verfüllt werden und dadurch ihre gewölbte Form erhalten.

Die biegeweiche, flexible Geokunststoffbewehrung kann in Form von Matten oder Bändern aufgebracht werden. Die Geomatten können vollflächig oder als Gitter gewebt oder als Fadenlage auf ein Vlies geraschelt sein. Die Geokunststoffbewehrung kann von nur einer Geomatte gebildet sein, sofern ihre lasttragenden Fäden biaxial ausgerichtet sind. Ist die Bewehrungsmatte aber nur mit in einer Richtung verlaufenden lasttragenden Fäden versehen, dann setzt sich die Geokunststoffbewehrung aus mindestens zwei Matten zusammen, die so verlegt werden, daß ihre lasttragenden Fäden rechtwinklig zueinander verlaufen. Die Bewehrungsmatten können mit oder auch ohne Bodenzwischenschicht verlegt werden.

Weitere Merkmale der Erfindung ergeben sich aus der nachfolgenden Beschreibung sowie aus den Patentansprüchen.

In der folgenden Beschreibung werden Ausführungsbeispiele der Erfindung unter Bezugnahme auf die Zeichnungen näher beschrieben. Die Zeichnungen zeigen in:
- Fig. 1: eine Schnittansicht eines Gründungsbauwerks nach der Erfindung,
- Fig. 2: das obere Ende einer Säule mit aufgesetzter Kappe,
- Fig. 3: schaubildliche Ansicht einer im Grundriß runden Kappe,
- Fig. 4: schaubildliche Ansicht einer im Grundriß quadratischen Kappe,
- Fig. 5: schaubildliche Ansicht eines gewölbten Riegels,
- Fig. 6: schaubildliche Ansicht einer Geokunststoff-Bewehrungsmatte mit orthogonal verlaufenden, lasttragenden Fäden im über die gewölbten Kappen verlegten Zustand,
- Fig. 7: eine der Fig. 6 entsprechende Ansicht zweier Geokunststoff-Bewehrungsmatten mit in nur einer Richtung verlaufenden lasttragenden Fäden im über die gewölbten Kappen verlegten Zustand,
- Fig. 8: eine Ansicht nach der Schnittlinie VIII-VIII in Fig. 7,
- Fig. 9: eine den Fig. 6 und 7 entsprechende Ansicht von über die gewölbten Kappen verlegten Geokunststoff-Bewehrungsbändern,
- Fig.10: schaubildliche Ansicht einer kissenartig gewölbten Kappe, die aus einer mit Sand oder Beton gefüllten textilen Hülle besteht.

Die Fig. 1 zeigt eine Schnittansicht eines Gründungsbauwerks für eine Eisenbahntrasse, die über einen nicht oder nur gering tragfähigen Baugrund 1 geführt ist. Zur Übertragung von Lasten in den tiefliegenden, tragfähigen Baugrund 2 sind in regelmäßigen Abständen Gründungspfähle oder Säulen 3 angeordnet, die den gering tragfähigen Baugrund 1 mit ihren Köpfen überragen. Über die Köpfe der Säulen 3 ist eine Geokunststoffbewehrung 5 verlegt, die mit einer Aufschüttung 6 belastet ist. Die Köpfe der Säulen 3 sind von gewölbten Kappen 4 gebildet, deren Querschnittsfläche die Querschnittsfläche der Säulen 3 allseitig überragt und deren Dicke von ihrer Mitte zum Rand hin stetig abnimmt. Über diese Kappen 4 ist - wie auch die Fig. 6, 7 und 8 zeigen - eine flexible Geokunststoffbewehrung 5 so verlegt, daß sie dabei den Aufwölbungen im Bereich der Kappen 4 und den Einmuldungen zwischen den Kappen 4 folgt. Dadurch, daß die Geokunststoffbewehrung 5 im Querschnitt und auch im Längsschnitt wellenförmig oder sinusförmig verläuft, wobei die Wellengipfel von den gewölbten Kappen 4 abgestützt sind, können von der Geokunststoffbewehrung 5 erheblich größere Kräfte aufgefangen werden als bei der bisher bekannten, im wesentlichen ebenen Verlegung dieser Geokunststoffbewehrung.

Fig. 2 zeigt eine auf eine Säule 3 aufgesetzte Kappe 4, die an ihrer Unterseite eine nach unten sich erweiternde konische Ausnehmung 9 aufweist, in die ein nach oben sich verjüngender Vorsprung der Stütze 3 hineinragt. Die Höhe der Kappen 4 von der Unterseite bis zum Gipfel ist im wesentlichen abhängig vom Abstand der Säulen 3 und kann 15 bis 50 cm betragen.

Wie die Fig. 3 und 4 zeigen, kann die gewölbte Kappe 4 in Draufsicht kreisrund oder auch quadratisch sein. In jedem Fall ist die gewölbte Kappe 4 so ausgebildet, daß bei der Verlegung der Geokunststoffbewehrung 5 keine Falten und keine größeren Richtungswechsel entstehen.

Es kann vorteilhaft sein, anstelle der gewölbten Kappen 4,4',4" gewölbte Riegel 14 vorzusehen, die auf mindestens je zwei Säulen 3 aufgesetzt sind. Vorteilhafterweise sind die Säulen 3 in parallelen Reihen angeordnet, so daß die gewölbten Riegel 14 quer oder längs zum Verkehrsweg verlaufen und die Geokunststoffbewehrung 5 in die andere Richtung wellenförmig verläuft.

Bei dieser Ausführung ist eine Geokunststoffbewehrung in Richtung der Riegel nicht erforderlich, und die hochbelastbaren Fäden der Bewehrung verlaufen nur quer zu den Riegeln.

Die gewölbten Kappen 4,4',4" sowie die gewölbten Riegel 14 können insbesondere aus Beton bzw. Stahlbeton bestehen. Die gewölbten Kappen 4,4',4" können aber auch aus Kunststoff oder Gußeisen hergestellt werden. Eine weitere Ausführungsform der Kappen 4,4',4" oder Riegel 14 kann darin bestehen, daß sie sich zusammensetzen aus einer gewölbten Blechkalotte oder Blechschale, die mit einem erhärtendem Material wie Beton ausgegossen ist. Dabei dient die gewölbte Blechkalotte oder Blechschale als Formwand. An dieser Formwand können nach innen ragende Ausstanzungen, Einprägungen oder angeschweißte Laschen oder dergleichen angebracht sein, die einen zuverlässigen Verbund der Blechkalotte oder Blechschale mit dem erhärtenden Material bewirken.

Fig. 6 zeigt eine Geokunststoff-Bewehrungsmatte 7 mit orthogonal verlaufenden, lasttragenden Fäden 10. Durch die Flexibilität, durch die Elastizität und durch die gewisse Verschiebbarkeit der Fäden 10 der an sich ebenen Bewehrungsmatte 7 paßt sich diese der durch die gewölbten Kappen 4,4',4" bewirkte Unebenheit nahezu faltenlos an.

Die Fig. 7 und 8 zeigen eine über gewölbte Kappen 4 verlegte Geokunststoffbewehrung 5, die sich aus zwei Bewehrungsmatten 8 und 8' zusammensetzt, deren lasttragenden Fäden 10 in nur einer Richtung verlaufen. Die beiden Bewehrungsmatten 8,8' werden mit oder ohne Zwischenschicht aus Sand oder Boden so verlegt, daß ihre lasttragenden Fäden 10 rechtwinklig zueinander verlaufen.

Die Fig. 9 zeigt, daß ein Teil der Geokunststoffbewehrung auch aus hoch belastbaren Bewehrungsbändern 11,12 bestehen kann. Diese Bewehrungsbänder 11,12 haben den Vorteil, daß die Bewehrung besser den Erfordernissen angepaßt werden kann und beispielsweise die Belastbarkeit der Bewehrung in einer Richtung größer ausgebildet werden kann als in der rechtwinklig dazu verlaufenden Richtung. Über diese Bewehrungsbänder 11,12 kann eine vollflächige Geokunststoffmatte verlegt werden, deren Belastbarkeit reduziert ist und nur zur Lastverteilung auf den Bewehrungsbändern dient.

Üblicherweise sind die Gründungspfähle oder Säulen 3 in einem quadratischen Raster angeordnet. In manchen Fällen ist aber eine Dreiecksanordnung der Säulen 3 vorteilhafter. In solchen Fällen ist auch die Geokunststoffbewehrung 5 triaxial auszubilden. Mit Hilfe der Bewehrungsbänder 11,12, die über die gewölbten Kappen 4 der triaxial angeordneten Säulen 3 verlegt werden, ist eine rationelle zugfeste Geokunststoffbewehrung möglich.

In Fig. 10 wird die gewölbte Kappe 4"' von einer mit Sand oder Beton gefüllten kissenartigen Hülle 13 gebildet. Diese textile Hülle 13 ist ein Doppelgewebe aus Kunststoff-Fäden, bei dem die beiden Gewebelagen an vier Randstreifen 15 miteinander verwebt sind.

### Bezugszeichenliste:

- 1: gering tragfähiger Baugrund
- 2: tragfähiger Baugrund
- 3: Säule
- 4: gewölbte Kappe
- 4': gewölbte Kappe, rund
- 4": gewölbte Kappe, quadratisch
- 4'": gewölbte Kappe, kissenartig
- 5: Geokunststoffbewehrung
- 6: Aufschüttung
- 7: Geokunststoff-Bewehrungsmatte mit orthogonal verlaufenden, lasttragenden Fäden
- 8,8': Geokunststoff-Bewehrungsmatte mit in einer Richtung verlaufenden, lasttragenden Fäden
- 9: Ausnehmung
- 10: lasttragende Fäden
- 11: Bewehrungsband
- 12: Bewehrungsband
- 13: Hülle
- 14: gewölbter Riegel
- 15: Randstreifen

## Patentansprüche

1. Gründungsbauwerk auf gering tragfähigem Baugrund (1), bei dem zur Übertragung von Lasten in den tiefliegenden, tragfähigen Baugrund (2) in regelmäßigen Abständen Säulen (3) angeordnet sind, die den gering tragfähigen Baugrund (1) mit ihren Köpfen überragen und über die Köpfe der Säulen (3) eine Geokunststoffbewehrung (5) verlegt ist, die mit einer Aufschüttung (6) belastet ist, wobei die Querschnittsfläche der Köpfe der Säulen (3) die Querschnittsflächen der Säulen (3) allseitig überragt, **dadurch gekennzeichnet, daß** die Köpfe der Säulen (3) von gewölbten Kappen (4) gebildet sind, deren Dicke von ihrer Mitte zum Rand hin stetig abnimmt und über diesen Kappen (4) eine flexible Geokunststoffbewehrung (5) so verlegt ist, daß sie dabei den Aufwölbungen im Bereich der Kappen (4) und den Einmuldungen zwischen den Kappen (4) folgt.

2. Gründungsbauwerk auf gering tragfähigem Baugrund (1), bei dem zur Übertragung von Lasten in den tiefliegenden, tragfähigen Baugrund (2) in regelmäßigen Abständen und parallelen Reihen Säulen (3) angeordnet sind, die den gering tragfähigen Baugrund (1) mit ihren Köpfen überragen und über die Köpfe der Säulen (3) eine Geokunststoffbewehrung (5) verlegt ist, die mit einer Aufschüttung (6) belastet ist, **dadurch gekennzeichnet, daß** auf mindestens je zwei Säulen (3) ein gewölbter Riegel (14) aufgesetzt ist, dessen Dicke von der Mittellinie zu den beiden Rändern des Riegels (14) hin stetig abnimmt und daß über diese im Abstand voneinander und parallel zueinander angeordnete Riegel (14) eine flexible Geokunststoffbewehrung so verlegt wird, daß sie dabei den Aufwölbungen im Bereich der Riegel (14) und den Einmuldungen zwischen den Riegeln (14) folgt.

3. Gründungsbauwerk nach Anspruch 1 oder 2, **dadurch gekennzeichnet, daß** die Kappen (4) oder Riegel (14) eine größte Höhe von 15 bis 50 cm über dem Niveau ihrer Unterseite haben.

4. Gründungsbauwerk nach einem der Ansprüche 1 bis 3, **gekennzeichnet durch** vorgefertigte Kappen (4) oder Riegel (14) aus Beton, Stahlbeton, Kunststoff oder Gußeisen.

5. Gründungsbauwerk nach Anspruch 4, **dadurch gekennzeichnet, daß** die Kappen (4) oder Riegel (14) als Stahlblech-Beton-Verbundkörper ausgebildet sind, wobei eine gewölbte Stahlblechkalotte oder gewölbte Stahlblechschale als Formwand für den einzufüllenden Beton dient.

6. Gründungsbauwerk nach einem der Ansprüche 1 bis 5, **dadurch gekennzeichnet, daß** die Kappen (4) oder Riegel (14) an ihrer Unterseite mit Ausnehmungen (9) versehen sind, deren Querschnitt etwas größer ist als der Querschnitt der Säulen (3), so daß die Kappen (4) oder Riegel (14) auf die Säulen (3) aufgesetzt werden können.

7. Gründungsbauwerk nach Anspruch 6, **dadurch gekennzeichnet, daß** das obere Ende der Säulen (3) und die Ausnehmung (9) in der Unterseite der Kappen (4) oder Riegel (14) konisch bzw. nach oben sich verjüngend ausgebildet sind.

8. Gründungsbauwerk nach Anspruch 1, **dadurch gekennzeichnet, daß** die Kappe (4"') aus einer mit Sand oder Beton gefüllten kissenartigen, textilen Hülle (13) geformt ist.

9. Gründungsbauwerk nach einem der Ansprüche 1 bis 8, **dadurch gekennzeichnet, daß** der Abstand der Säulen (3) voneinander 1,5 bis 2,5m beträgt und der Durchmesser der runden Kappen (4) oder die Seitenlänge quadratischer Kappen (4) oder die Breite der Riegel (14) 0,5 bis 1,40 m beträgt.

10. Gründungsbauwerk nach einem der Ansprüche 1 bis 9, **dadurch gekennzeichnet, daß** die Unterseite der Kappen (4) oder Riegel (14) sich etwa in Höhe des gering tragfähigen Baugrundes befindet.

11. Gründungsbauwerk nach einem der Ansprüche 1 bis 10, **dadurch gekennzeichnet, daß** auf dem Gipfel der Kappe (4) oder Riegel (14) Befestigungselemente für die Geokunststoffbewehrung (5) angeordnet sind.

12. Gründungsbauwerk nach einem der Ansprüche 1 bis 11, **dadurch gekennzeichnet, daß** die Geokunststoffbewehrung (5) von mindestens einer geotextilen Bewehrungsmatte (7) gebildet ist.

13. Gründungsbauwerk nach Anspruch 12, **dadurch gekennzeichnet, daß** über den Kappen (4) eine nur in einer Richtung größere Lasten aufnehmende (einaxiale) Bewehrungsmatte (8) verlegt ist und über diese - mit oder ohne Bodenzwischenschicht - eine zweite einaxiale Bewehrungsmatte (8') verlegt ist, deren lastaufnehmende Richtung rechtwinklig zur ersten Bewehrungsmatte verläuft.

14. Gründungsbauwerk nach Anspruch 12, **dadurch gekennzeichnet, daß** zur Bildung der Geokunststoffbewehrung etwa der Breite der Kappen (4) entsprechend breite hochfeste Bänder (11,12) über das Raster der Säulen (3) und Kappen (4) verlegt sind und über diese Bänder (11,12) eine vollflächige Bewehrungsmatte verlegt ist.

15. Gründungsbauwerk nach einem der Ansprüche 1 bis 12, **dadurch gekennzeichnet, daß** die mit Kappen (4) versehenen Säulen (3) in einem Dreiecksraster angeordnet sind und die ein- oder mehrlagige geotextile Bewehrung mit ihren lastaufnehmenden Fäden entsprechend triaxial ausgebildet ist.

16. Gründungsbauwerk nach Anspruch 15, **dadurch gekennzeichnet, daß** die triaxiale Lastabtragung durch mindestens drei einaxiale Geokunststoff-Bewehrungslagen erfolgt, die entsprechend dem Dreiecksraster verlegt sind.

## Claims

1. A foundation structure on foundation soil (1) of weak load-bearing capacity, in which columns (3) are arranged at regular spacings to transmit loads to the deep load-bearing foundation soil (2), which columns project with their heads beyond the foundation soil (1) of weak load-bearing capacity and laid over the heads of the columns (3) is a geo-plastic reinforcement (5) which is loaded with a fill (6) thereon, the cross-sectional area of the heads of the columns (3) projecting beyond the cross-sectional area of the columns (3) on all sides, **characterised in that** the heads of the columns (3) are formed by curved caps (4) whose thickness steadily decreases from the centre thereof towards the edge, and a flexible geo-plastic reinforcement (5) is so laid over those curved caps (4) that **in that** case it follows the upward curvature configurations in the region of the caps (4) and the trough configurations between the caps (4).

2. A foundation structure on foundation soil (1) of weak load-bearing capacity, in which columns (3) are arranged at regular spacings and in parallel rows to transmit loads to the deep load-bearing foundation soil (2), which columns project with their heads beyond the foundation soil (1) of weak load-bearing capacity and laid over the heads of the columns (3) is a geo-plastic reinforcement (5) which is loaded with a fill (6) thereon, **characterised in that** fitted on at least each two columns (3) is a respective curved bar (14) whose thickness steadily decreases from the centre line to the two edges of the bar (14) and that a flexible geo-plastic reinforcement is so laid over said bars (14) arranged at a spacing from each other and in mutually parallel relationship, that **in that** case it follows the upward curvature configurations in the region of the bars (14) and the trough configurations between the bars (14).

3. A foundation structure as set forth in claim 1 or claim 2 **characterised in that** the caps (4) or bars (14) are of a greatest height of between 15 and 50 cm above the level of their underside.

4. A foundation structure as set forth in one of claims 1 through 3 **characterised by** prefabricated caps (4) or bars (14) of concrete, reinforced concrete, plastic material or cast iron.

5. A foundation structure as set forth in claim 4 **characterised in that** the caps (4) or bars (14) are in the form of steel sheet-concrete composite bodies, wherein a curved steel sheet cup or curved steel sheet shell serves as a shuttering wall for the concrete to be introduced.

6. A foundation structure as set forth in one of claims 1 through 5 **characterised in that** the caps (4) or bars (14) are provided at their underside with recesses (9) whose cross-section is somewhat larger than the cross-section of the columns (3) so that the caps (4) or bars (14) can be fitted on to the columns (3).

7. A foundation structure as set forth in claim 6 **characterised in that** the upper end of the columns (3) and the recess (9) in the underside of the caps (4) or bars (14) are of a conical and upwardly tapering configuration respectively.

8. A foundation structure as set forth in claim 1 **characterised in that** the cap (4''') comprises a pad-like textile casing (13) which is filled with sand or concrete.

9. A foundation structure as set forth in one of claims 1 through 8 **characterised in that** the spacing of the columns (3) from each other is between 1.5 and 2.5 m and the diameter of the round caps (4) or the side length of square caps (4) or the width of the bars (14) is between 0.5 and 1.40 m.

10. A foundation structure as set forth in one of claims 1 through 9 **characterised in that** the underside of the caps (4) or bars (14) is disposed approximately at the level of the foundation soil of weak load-carrying capacity.

11. A foundation structure as set forth in one of claims 1 through 10 **characterised in that** fixing elements for the geo-plastic reinforcement (5) are arranged on the top of the cap (4) or bar (14).

12. A foundation structure as set forth in one of claims 1 through 11 **characterised in that** the geo-plastic reinforcement (5) is formed by at least one geo-textile reinforcement mat (7).

13. A foundation structure as set forth in claim 12 **characterised in that** a (mono-axial) reinforcement mat (8) which carries major loads only in one direction is laid over the cap (4) and laid over same - with or without an intermediate soil layer - is a second mono-axial reinforcement mat (8') whose load-carrying direction extends at a right angle to the first reinforcement mat.

14. A foundation structure as set forth in claim 12 **characterised in that**, to form the geo-plastic reinforcement, high-strength strips (11, 12) of a width corresponding approximately to the width of the caps (4) are laid over the pattern of the columns (3) and caps (4) and a solid-surface reinforcement mat is laid over said strips (11, 12).

15. A foundation structure as set forth in one of claims 1 through 12 **characterised in that** the columns (3) provided with caps (4) are arranged in a triangular pattern and the single-layer or multi-layer geo-textile reinforcement is of a correspondingly tri-axial configuration with its load-carrying threads.

16. A foundation structure as set forth in claim 15 **characterised in that** the tri-axial load-carrying capability is effected by at least three mono-axial geo-plastic reinforcement layers which are laid to correspond to the triangular pattern.

## Revendications

1. Structure de fondation située sur un sol faiblement résistant (1), comportant, en vue de transmettre les charges au sol sous-jacent (2) présentant une bonne portance, des pieux (3) régulièrement espacés, dont la tête dépasse du sol faiblement résistant (1) et reçoit une armature géosynthétique (5) chargée de remblai (6), la section transversale des têtes des pieux (3) dépassant de tous côtés de la section transversale desdits pieux (3), **caractérisée en ce que** les têtes des pieux (3) sont formées par des chapeaux bombés (4), dont l'épaisseur décroît de manière continue du centre vers les bords et **en ce qu'**une armature géosynthétique flexible (5) est étendue sur lesdits chapeaux (4) de telle sorte qu'elle épouse les bombements au niveau des chapeaux (4) et les creux entre les chapeaux (4).

2. Structure de fondation située sur un sol faiblement résistant (1), comportant, en vue de transmettre les charges au sol sous-jacent (2) présentant une bonne portance, des pieux (3) régulièrement espacés et agencés en rangées parallèles, dont la tête dépasse du sol faiblement résistant (1) et reçoit une armature géosynthétique (5) chargée de remblai (6), **caractérisée en ce que** sur chaque ensemble de deux pieux (3) au moins est déposée une poutre bombée (14), dont l'épaisseur décroît de manière continue de l'axe médian en direction des deux bords de ladite poutre (14), et **en ce qu'**une armature géosynthétique flexible est étendue sur ces poutres (14) agencées à distance les unes des autres et parallèlement les unes aux autres, de manière à épouser les bombements au niveau des poutres (14) et les creux entre les poutres (14).

3. Structure de fondation selon la revendication 1 ou 2, **caractérisée en ce que** les chapeaux (4) ou les poutres (14) ont une hauteur maximale depuis leur face inférieure comprise entre 15 et 50 cm.

4. Structure de fondation selon l'une des revendications 1 à 3, **caractérisée par** des chapeaux (4) ou des poutres (14) préfabriqués en béton, béton armé, matière plastique ou fonte.

5. Structure de fondation selon la revendication 4, **caractérisée en ce que** les chapeaux (4) ou poutres (14) se présentent sous la forme de corps composites en tôle d'acier et béton, une calotte bombée en tôle d'acier ou une coque bombée en tôle d'acier servant de paroi de moule pour le béton à couler.

6. Structure de fondation selon l'une des revendications 1 à 5, **caractérisée en ce que** les chapeaux (4) ou poutres (14) comportent, sur leur face inférieure, des évidements (9) dont la section transversale est sensiblement plus grande que celle des pieux (3), de sorte que les chapeaux (4) ou poutres (14) peuvent être emmanchés sur les pieux (3).

7. Structure de fondation selon la revendication 6, **caractérisée en ce que** l'extrémité supérieure des pieux (3) et l'évidement (9) sur la face inférieure des chapeaux (4) ou des poutres (14) affectent une forme conique ou effilée vers le haut.

8. Structure de fondation selon la revendication 1, **caractérisée en ce que** le chapeau (4"') est formé d'une enveloppe textile (13) en forme de coussin, remplie de sable ou de béton.

9. Structure de fondation selon l'une des revendications 1 à 8, **caractérisée en ce que** les pieux (3) sont espacés les uns des autres de 1,5 à 2,5 m et **en ce que** le diamètre des chapeaux ronds (4) ou la longueur du côté des chapeaux carrés (4) ou encore la largeur des poutres (14) est compris(e) entre 0,5 et 1,40 m.

10. Structure de fondation selon l'une des revendications 1 à 9, **caractérisée en ce que** la face inférieure des chapeaux (4) ou des poutres (14) se situe sensiblement à hauteur du sol faiblement résistant.

11. Structure de fondation selon l'une des revendications 1 à 10, **caractérisée en ce que** des éléments de fixation de l'armature géosynthétique (5) sont agencés au sommet du chapeau (4) ou de la poutre (14).

12. Structure de fondation selon l'une des revendications 1 à 11, **caractérisée en ce que** l'armature géosynthétique (5) est formée d'au moins une nappe de renforcement géotextile (7).

13. Structure de fondation selon la revendication 12, **caractérisée en ce que** les chapeaux (4) sont recouverts d'une nappe de renforcement (8) n'absorbant des charges relativement importantes que dans une direction (nappe unidirectionnelle) et **en ce que** ladite nappe de renforcement est elle-même recouverte, avec ou sans interposition d'une couche de terre intermédiaire, d'une seconde nappe de renforcement unidirectionnelle (8'), dont la direction d'absorption des charges est perpendiculaire à celle de la première nappe de renforcement.

14. Structure de fondation selon la revendication 12, **caractérisée en ce que**, pour former l'armature géosynthétique, on pose, sur le réseau de pieux (3) et de chapeaux (4), des bandes très résistantes (11, 12) de largeur sensiblement égale à la largeur des chapeaux (4), puis on étend sur ces bandes (11, 12) une nappe de renforcement recouvrant toute la surface.

15. Structure de fondation selon l'une des revendications 1 à 12, **caractérisée en ce que** les pieux (3) dotés de chapeaux (4) sont agencés selon un réseau triangulaire et **en ce que** les fils supportant les charges de l'armature géotextile formée d'une ou plusieurs couches sont agencés de manière correspondante selon une structure triaxiale.

16. Structure de fondation selon la revendication 15, **caractérisée en ce que** l'absorption triaxiale de charges est assurée par au moins trois couches d'armatures géosynthétiques unidirectionnelles, agencées selon le réseau triangulaire.
